# FASCICULE DE BREVET EUROPEEN

(11) **EP 0 365 422 B1**
(45) Date de publication et mention de la délivrance du brevet: **07.01.1993**
(21) Numéro de dépôt: 89402866.1
(22) Date de dépôt: 17.10.1989
(51) Int. Cl.: E01C 23/16, B05B 15/02

(54) **Procédé de mise en présence d'un produit liquide de base et d'un durcisseur en vue de réaliser un produit à durcissement rapide, moyens en vue de la mise en oeuvre de ce procédé et installation pourvue de ces moyens**
Verfahren zur Zusammensetzung eines flüssigen Grundprodukts und eines Härters zum Erreichen eines schnellhärtenden Produkts, Mittel zum Ausführen des Verfahrens und Vorrichtung, versehen mit diesen Mitteln
Process for bringing together a liquid basic product and a hardener in order to obtain a rapid curing product, means for carrying out this process and apparatus provided with this means

(30) Priorité: 18.10.1988 FR 8814215
(43) Date de publication de la demande: 25.04.1990
(73) Titulaire: PROSIGN S.A., 92250 La Garenne Colombes (FR)
(72) Inventeur: Machenaud, Jean Philippe, F-92250 La Garenne Colombes (FR)
(74) Mandataire: Ecrepont, Robert

(56) Documents cités:
- EP-A- 0 045 536
- EP-A- 0 169 768
- DE-A- 2 650 405
- US-A- 4 529 127

## Description

L'invention se rapporte à un procédé de mise en présence d'un produit liquide de base et d'un durcisseur en vue de réaliser un produit à durcissement rapide.

Elle se rapporte également aux moyens en vue de la mise en oeuvre de ce procédé et à l'installation pourvue de ces moyens.

Elle s'applique plus particulièrement mais non exclusivement au domaine de l'application au sol de marques notamment de signalisation routière.

Dans ce domaine, on connaît des procédés de distribution de peinture notamment à l'aide d'un circuit dit "airless" (sans air), comprenant principalement un moteur, entraînant au moins une pompe chassant la peinture contenue dans un réservoir par un circuit conduisant à une buse de pulvérisation sur le sol.

Le moteur entraînant la pompe à peinture peut être de tout type connu et par exemple consister en un moteur hydraulique alimenté par un circuit hydraulique comprenant une pompe à débit variable prélevant l'huile d'un réservoir pour la conduire vers le moteur hydraulique aprés passage par un raccordement à une soupape de sureté puis par un réducteur/régulateur de pression et éventuellement un réducteur de débit évitant l'emballement du moteur et/ou un débitmètre par exemple relié à un calculateur pour en fonction du rapport des deux circuits déterminer le débit de peinture.

La pompe à huile est elle-même entraînée par tout moyen connu tel un moteur thermique.

L'ensemble de ces moyens est généralement monté sur le chassis d'un véhicule.

Les caractéristiques de la buse et sa hauteur par rapport au sol déterminent la largeur du dépôt de peinture.

Le débit de la buse et la vitesse d'avance du véhicule déterminent quant à eux l'épaisseur de la couche de peinture déposée.

Par l'interruption du débit de la buse qui s'obtient à l'aide d'une vanne commandée placée en amont de la buse, on détermine les limites des marques à réaliser.

A côté de la buse pulvérisant la peinture, le véhicule porte généralement un distributeur de charges telles des microbilles rétroréflectrices et/ou du sable.

Afin de gêner le moins longtemps possible la circulation routière, la peinture doit sécher trés rapidement et à cet effet, il est connu de faire appel à un durcisseur.

A ce jour, ce durcisseur se présente sous la forme d'une poudre distribuée à la manière voire même conjointement aux charges.

Il n'atteint donc que la surface de la couche de peinture.

Ce mode de mise en présence du produit de base et du durcisseur ne permet pas un mélange, ni de ce fait un séchage, uniforme de la peinture.

En outre, cela détériore les couleurs sous lesquelles apparait la peinture.

Pour la mise en présence de deux produits liquides de base, on connaît (EP-45536, US-4.529.127) des installations comprenant, en plus du circuit principal, un circuit secondaire avec une pompe secondaire chassant le deuxième produit liquide contenu dans un réservoir secondaire par le circuit secondaire.

Le circuit principal et le circuit secondaire conduisent tous deux à un même mélangeur alimentant la buse de pulvérisation.

Pour respecter les proportions du mélange à réaliser, les deux pompes ont évidemment des débits réglés en conséquence et les circuits hydrauliques ont leurs actions synchronisées.

Ils peuvent aussi être alimentés par une même pompe hydraulique.

L'installation décrite dans le brevet EP-45536 ne peut toutefois convenir pour la mise en présence d'un produit liquide et d'un durcisseur liquide pour parvenir à un produit à durcissement aussi rapide que souhaitable pour une peinture routière et par exemple durcissant environ en une minute à l'air libre à 20° celsius ou en trente secondes à l'abri de l'air.

En effet, pendant les interruptions de la pulvérisation, le Produit mélangé aurait, bien évidemment, le temps de se solidifier dans le mélangeur et de rendre ce mélangeur inutilisable.

Dans l'installation décrite dans le brevet US-4.529.127, on a prévu de vidanger et de rincer le mélangeur ce qui donne satisfaction pour les composants de peintures classiques.

En revanche, lorsque les proportions de durcisseur par rapport à la base sont trés faibles et par exemple de 1 à 2 % seulement, le débit du circuit du durcisseur est faible et sa faible vitesse et la constance de la pression que la pompe communique au durcisseur conduisent rapidement les parties liquides et solides de celui-ci à se séparer les unes des autres et à rendre ce durcisseur inutilisable.

Un résultat que l'invention vise à obtenir est un procédé de mise en présence d'une base et d'un durcisseur qui assure un mélange uniforme du produit obtenu et qui n'en affecte pas les couleurs sous lesquelles ce produit apparaît.

Est également un résultat que l'invention vise à obtenir un procédé qui assure que les moyens de distribution ne puissent se colmater et que le durcisseur restera utilisable trés longtemps.

A cet effet, l'invention a pour objet un procédé du type précité, selon lequel procédé, on alimente le réservoir secondaire avec du durcisseur liquide que le circuit de produit secondaire conduit au mélangeur qui le mélange à la base avant de conduire le mélange à la buse de pulvérisation, et au terme de la pulvérisation, on interrompt l'arrivé de la base et du durcisseur au mélangeur et on enclenche un cycle de vidange et de nettoyage, pendant lequel cycle de vidange et de nettoyage, on commande le retour du durcisseur vers son réservoir de manière à le recycler, ce procédé étant notamment caractérisé en ce que :
- dès l'interruption de la pulvérisation, on active un circuit de temporisation réglée sur une durée comprise entre une valeur nulle et une valeur au moins légèrement inférieure au temps de durcissement à l'abri de l'air,
- au terme de la durée prédéterminée, à l'aide de ce circuit de temporisation, on émet un signal à l'aide duquel :
   . on interrompt l'arrivée de la base (1) et du durcisseur au mélangeur et
   . on enclenche le cycle de vidange et de nettoyage comprenant notamment en alternance, des phases de lavage avec au moins un solvant et des phases de rinçage, pendant lequel cycle de nettoyage, on commande le susdit retour du durcisseur vers son réservoir de manière à le recycler.

Elle a également pour objet les moyens en vue de la mise en oeuvre de ce procédé et l'installation pourvue de ces moyens.

Elle sera bien comprise à l'aide de la description ci-aprés faite à titre d'exemple non limitatif en regard du dessin ci-annexé qui représente schématiquement une installation pourvue des moyens de mise en oeuvre de l'invention.

En se reportant au dessin, on voit que pour la mise en présence d'un produit liquide de base 1, tel une peinture, et d'un durcisseur 2, l'installation 3 comprend principalement un circuit de base 4 avec notamment un moteur 5 entraînant au moins une pompe 6 chassant la base 1 contenue dans un réservoir 7 dans le dit circuit 4 conduisant à une buse 8 de pulvérisation sur le sol 9.

En amont de la buse 8 est prévue une vanne P₁ commandée par des circuits 35, 36 et permettant d'interrompre la pulvérisation.

Le moteur 5 entraînant la pompe de base 4 consiste par exemple en un moteur hydraulique alimenté par un circuit hydraulique 10 comprenant sa pompe hydraulique 11 à débit variable prélevant de l'huile 12 dans un réservoir 13 pour la conduire vers le moteur hydraulique 5 aprés passage par un raccordement à une soupape de sûreté 14 puis par un réducteur de pression 15 et éventuellement un réducteur de débit 16, évitant l'emballement du moteur, et/ou un débitmètre 17 par exemple relié à un calculateur 18 à microprocesseur.

La pompe à huile est elle-même entraînée par un moteur 19 par exemple thermique.

L'ensemble de ces moyens est généralement porté par un chassis de véhicule (non représenté).

A côté de la buse de pulvérisation 8, l'installation peut classiquement comprendre au moins un distributeur (non représenté) de charges telles des microbilles rétroréflectrices et/ou du sable.

L'installattion comprend également un circuit 24 pour produit secondaire avec une pompe secondaire 26 commandée par un moteur secondaire 25 chassant le second produit contenu dans un réservoir secondaire 27 par le circuit 24 du produit secondaire.

Le circuit 4 du produit principal et le circuit 24 du produit secondaire conduisent tous deux à un même mélangeur 21 alimentant la buse de pulvérisation 8 sous le contrôle de la vanne commandée P₁.

Les deux pompes 6, 26 ont alors évidemment des débits réglés pour respecter les proportions du mélange à réaliser et le circuit hydraulique principal 10 a son action synchronisée avec celle d'un circuit hydraulique secondaire 20.

Ce circuit hydraulique secondaire 20, à l'exemple du circuit hydraulique principal 10, passe par un réducteur de pression 22 voire même par un réducteur de débit 23 évitant l'emballement du moteur 25 et/ou un débitmètre 28.

Ces deux circuits hydrauliques 10, 20 sont par exemple alimentés par une même pompe à débit variable 11 et placés sous le contrôle de la même soupape de sûreté 14.

Afin de mettre en présence la base et le durcisseur 2 :
- on alimente le réservoir secondaire 27 avec du durcisseur liquide 2 que le circuit de produit secondaire 24 conduit au mélangeur 21 qui le mélange à la base 1 avant de conduire le mélange à la buse 8 de pulvérisation,
- dès l'interruption de la pulvérisation, on active un circuit de temporisation réglée sur une durée comprise entre une valeur nulle et une valeur au moins légèrement inférieure au temps de durcissement du mélange à l'abri de l'air,
- au terme de la durée prédéterminée, à l'aide de ce circuit de temporisation :
   . on émet un signal à l'aide duquel on interrompt l'arrivée de la base 1 et du durcisseur 2 au mélangeur 21 et
   . on enclenche un cycle de vidange et de nettoyage comprenant notamment en alternance, des phases de lavage avec au moins un solvant et des phases de rinçage.

Afin, pendant le cycle de nettoyage, d'éviter de maintenir sous pression le durcisseur, on commande le retour du durcisseur en amont du mélangeur vers son réservoir de manière à le recycler.

Pendant le recyclage, le débit du circuit 24 de produit secondaire n'a pas besoin d'être maintenu dans les proportions, par rapport au débit du circuit primaire, nécessaires au mélange aussi pour accélérer la circulation du durcisseur et donc le recyclage, selon une autre caractéristique de l'invention, on accélère le mouvement du moteur 25 commandant la pompe secondaire 26 assurant la circulation du durcisseur.

A cet effet, sur une partie 29 du circuit hydraulique secondaire 20, on établit une dérivation 30 et sur au moins l'un des tronçons que forment cette dérivation 30 et la partie 29 de circuit contournée par cette dérivation, on régule le débit de sorte que dans la dérivation 30, le débit soit plus important que dans la partie 29 du circuit 20 contournée par cette dérivation 30 et au moment du recyclage, on fait passer le flux hydraulique du circuit secondaire par la dérivation tandis que pendant le mélange on fait passer le flux ou circuit hydraulique secondaire par la partie 29 du circuit secondaire qui était contourné par la dérivation.

Dans un mode préféré, on surveille la présence de la base et du durcisseur en tête du mélangeur et en l'absence d'au moins l'un d'eux on interdit l'alimentation de la tête de mélange.

Avantageusement, pendant le cycle de nettoyage, on prévoit des phases de détrempage avec le solvant.

De même, on prévoit une phase de séchage à l'air sous pression.

En vue de la mise en oeuvre du procédé, selon l'invention, en plus de la vanne commandée P₁ qui en sortie du mélangeur 21 est prévue juste en amont de la buse 8, l'installation comprend:
- des vannes commandées P₂, P₃ à l'arrivée à l'entrée du mélangeur 21 des circuits 4 de base 1 et 24 de durcisseur,
- des circuits 31, 32 d'amenée des produits utilisés lors des différentes phases du cycle de nettoyage, lesquels circuits 31, 32 sont raccordés en tête du mélangeur 21, en aval des vannes commandées P₂, P₃ des circuits 4 et 24 de base 1 et de durcisseur 2,
- des vannes commandées P₄, P₅ contrôlant l'arrivée en tête du mélangeur des produits de nettoyage par leurs circuits 31, 32,
- raccordée en sortie du mélangeur, en amont de la vanne commandée P₁ contrôlant la pulvérisation, un circuit 33 d'évacuation des produits contenus dans le mélangeur, conduisant à un réservoir 34 reccueillant ces produits tels les mélanges de solvant et de durcisseur,
- une vanne commandée P₆ contrôlant l'évacuation vers le réservoir 34 des produits contenus dans le mélangeur par leur circuit 33,
- relié aux circuits 35, 36 de commande de la vanne P₁ contrôlant la pulvérisation, un circuit 37 de temporisation d'une part, pourvu d'un moyen 38 de réglage entre une durée nulle et une durée au moins légèrement inférieure à celle nécessaire au durcissement du mélange à l'abri de l'air et, d'autre part, émettant au terme de cette durée un signal,
- un circuit 39, 40 qui a réception de ce signal commande la fermeture des vannes commandées P₂, P₃ d'arrivée au mélangeur de la base 1 et du durcisseur 2 et enclenche un cycle de vidange et de nettoyage comprenant en alternance des phases de lavage avec au moins un solvant et des phases de rinçage.

De préférence, l'installation comprend en outre :
- une conduite de recyclage 54 du durcisseur 2 raccordée au circuit 24 du durcisseur 2 en amont de la vanne commandée P₂ contrôlant l'arrivée du durcisseur 2 au mélangeur 21, laquelle conduite de recyclage 54 retourne au réservoir secondaire 27 du durcisseur,
- intercalée sur cette conduite de recyclage 54, une vanne commandée P₇ contrôlant le retour du durcisseur 2 à son réservoir 27.

Avantageusement, afin d'accélérer le recyclage du durcisseur, sur une partie 29 du circuit hydraulique secondaire 20, on établit une dérivation 30 et sur au moins l'un des tronçons que forment cette dérivation 30 et la partie 29 de circuit contournée par cette dérivation, on intercale un régulateur de débit 44, 45 de sorte que dans la dérivation 30, le débit soit plus important que dans la partie 29 du circuit 20 contournée par cette dérivation 30 et en tête de la dérivation et de la partie contournée, on intercale un distributeur 50 dirigeant l'huile vers l'un ou l'autre des tronçons 29, 30 à savoir au moment du recyclage, on fait passer le flux du circuit secondaire par la dérivation 30 tandis que pendant le mélange on fait passer le flux du circuit hydraulique secondaire par la partie 29 du circuit secondaire qui était contourné par la dérivation 30.

L'installation comprend en outre des moyens de surveillance de la présence de la base et du durcisseur en tête du mélangeur et des moyens interdisant l'alimentation du mélangeur en cas de défaut d'au moins l'un de ces produits.

Le cycle se déroule comme suit :
- à l'état initial, la vanne P₇ du circuit de recyclage 54 est ouverte tandis que toutes les autres vannes P₁ à P₆ sont fermées,
- ensuite, le mélangeur 21 est mis en pression par ouverture des vannes P₂, P₃ d'amenée de la base 1 et du durcisseur 2 tandis que les autres vannes sont fermées,
- puis commence l'application par ouverture de la vanne P₁ de pulvérisation et,
- dès que la vanne P₁ de pulvérisation se referme pendant le temps préréglé, le circuit de temporisation enclenche le cycle de rinçage :
   . tout d'abord par une phase de décompression, pendant laquelle les vannes P₂, P₃ d'amenée de la base et du durcisseur et la vanne P₁ de pulvérisation sont fermées tandis que les autres vannes P₄ à P₇ sont ouvertes,
   . puis un rinçage chimique pendant lequel seules les vannes P₄, P₅ d'amenée des agents nettoyants et la vanne P₇ du recyclage sont ouvertes.

   Le rinçage peut alors être répété plusieurs fois avant un rinçage final pendant lequel on ouvre en plus la vanne P₆ d'évacuation du produit contenu dans le mélangeur,
- enfin on termine le rinçage par fermeture des vannes précitées à l'exception de celle P₇ de recyclage pour retrouver l'état initial.

Le rinçage chimique se déroule de préférence pendant une courte durée par exemple de cinq secondes suivie d'une période de détrempage avec le solvant également de l'ordre de cinq secondes, ceci répété plusieurs fois et par exemple entre une à douze fois.

Avantageusement, toutes les vannes commandées sont pourvues d'une double commande l'une principale électrique, l'autre pneumatique de secours.

Le mélangeur 21 comprend avantageusement un premier mélangeur 41 du type dit "à spires" communiquant aux produits des accélérations et freinages successifs favorisant leur mélange en sortie duquel est raccordée une conduite souple 42 de liaison à un second mélangeur 43 du type statique dit "diviseur" qui, par division du débit, perfectionne le mélange.

## Revendications

1. Procédé de mise en présence d'un produit liquide de base (1) et d'un durcisseur (2) en vue de réaliser un produit à durcissement rapide à l'aide d'une installation (3) comprenant principalement :
- un circuit de base (4) avec notamment un moteur (5) entraînant au moins une pompe (6) chassant la base (1) contenue dans un réservoir (7) dans le dit circuit (4) conduisant à une buse (8) de pulvérisation sur le sol (9),
- un circuit (24) pour un produit secondaire avec une pompe secondaire (26) chassant le second produit contenu dans un réservoir secondaire (27) par le circuit du produit secondaire,
- le circuit de base (4) du produit principale et le circuit (24) du produit secondaire conduisant tous deux à un même mélangeur (21) alimentant la buse de pulvérisation (8),
- les deux pompes (6, 26) ayant alors évidemment des débits réglés pour respecter les proportions du mélange à réaliser,
selon lequel procédé, on alimente le réservoir secondaire (27) avec du durcisseur liquide (2) que le circuit de produit secondaire (24) conduit au mélangeur (21) qui le mélange à la base (1) avant de conduire le mélange à la buse (8) de pulvérisation, et au terme de la pulvérisation, on interrompt l'arrivé de la base (1) et du durcisseur (2) au mélange (21) et on enclenche un cycle de vidange et de nettoyage,
pendant lequel cycle de vidange et de nettoyage, on commande le retour du durcisseur vers son réservoir de manière à le recycler,
ce procédé **CARACTERISE** en ce que :
- dès l'interruption de la pulvérisation au moyen d'une vanne (P₁) située en amont de la buse (8) et commandée par des circuits (35, 36), on active un circuit de temporisation (37) réglée sur une durée comprise entre une valeur nulle et un valeur au moins légèrement inférieure au temps de durcissement à l'abri de l'air,
- au terme de la durée prédéterminée, à l'aide de ce circuit de temporisation, on émet un signal à l'aide duquel :
. on interrompt l'arrivée de la base (1) et du durcisseur (2) au mélangeur (21) et
. on enclenche le cycle de vidange et de nettoyage comprenant notamment en alternance, des phases de lavage avec au 5 moins un solvant et des phases de rinçage, pendant lequel cycle de nettoyage, on commande le susdit retour du durcisseur vers son réservoir de manière à le recycler.

2. Procédé selon la revendication 1 dont :
- d'une part, le moteur (5) entraînant la pompe de base (6) consiste en un moteur hydraulique alimenté par un circuit hydraulique (10) comprenant sa pompe hydraulique (11) à débit variable prélevant de l'huile (12) dans un réservoir (13) pour la conduire vers le moteur hydraulique (5) aprés passage par un raccordement à une soupape de surété (14) puis par un réducteur de pression (15) et éventuellement un réducteur de débit (16), évitant l'emballement du moteur, et/ou un débitmètre (17) par exemple relié à un calculateur (18) à microprocesseur, et
- d'autre part, le moteur (25) entrainant la pompe (26) de durcisseur (2) est également hydraulique et placé sur un circuit hydraulique secondaire (20),
dont par ailleurs :
. le circuit hydraulique principal (10) a son action synchronisée avec celle du circuit hydraulique secondaire (20),
. ce circuit hydraulique secondaire (20), à l'exemple du circuit hydraulique principal, passe par un réducteur de pression (22) voire même par un réducteur de débit (23) évitant l'emballement du moteur (25) et/ou un débitmètre (28),
. ces deux circuits hydrauliques (10, 20) étant par exemple alimentés par une même pompe à débit variable (11) et placés sous le contrôle de la même soupape de sûreté (14),
ce procédé étant **caractérisé** en ce que sur une partie (29) du circuit hydraulique secondaire (20), on établit une dérivation (30) et sur au moins l'un des tronçons que forme cette dérivation (30) et la partie (29) de circuit contournée par cette dérivation, on régule le débit de sorte que dans la dérivation (30), le débit soit plus important que dans la partie (29) du circuit (20) contournée par cette dérivation (30) et au moment du recyclage, on fait passer le flux du circuit secondaire par la dérivation tandis que pendant le mélange on fait passer le flux du circuit hydraulique secondaire par la partie (29) du circuit secondaire qui était contourné par la dérivation.

3. Procédé selon la revendication 1 ou 2 **caractérisé** en ce que pendant le cycle de nettoyage, on prévoit des phases de détrempage avec le solvant.

4. Moyens en vue de la mise en oeuvre du procédé selon selon l'une quelconque des revendications 1 à 3 comprenant :
- des vannes commandées (P₂, P₃) à l'arrivée à l'entrée du mélangeur (21) des circuits (4) de base (1) et (24) de durcisseur (2),
- des circuits (31, 32) d'amenée des produits utilisés lors du cycle de nettoyage, lesquels circuits (31, 32) sont raccordés en tête du mélangeur (21), en aval des vannes commandées (P₂, P₃) des circuits (4, 24) de base (1) et de durcisseur (2),
- des vannes commandées (P₄, P₅) contrôlant l'arrivée en tête du mélangeur des produits de nettoyage par leurs circuits (31, 32),
- raccordé en sortie du mélangeur, un circuit (33) d'évacuation des produits contenus dans le mélangeur,
ces moyens étant **caractérisés** en ce qu'ils comprennent en plus de la vanne commandée (P₁) qui en sortie du mélangeur (21) est prévue juste en amont de la buse (8) :
- relié aux circuits (35, 36) de commande de la vanne (P₁) contrôlant la pulvérisation, un circuit (37) de temporisation d'une part, pourvu d'un moyen (38) de réglage entre une durée nulle et une durée au moins légèrement inférieure à celle nécessaire au durcissement du mélange à l'abri de l'air et, d'autre part, émettant au terme de cette durée un signal,
- un circuit (39, 40) qui a réception de ce signal commande la fermeture des vannes commandées (P₂, P₃) d'arrivée au mélangeur de la base (1) et du durcisseur (2) et enclenche un cycle de vidange et de nettoyage comprenant en alternance des phases de lavage avec au moins un solvant et des phases de rinçage.

5. Moyens selon la revendication 4 **caractérisés** en ce qu'ils comprennent :
- un réservoir (34) relié au circuit (33) d'évacuation des produits tels les mélanges de solvant et de durcisseur, et
- une vanne commandée (P₆) contrôlant l'évacuation vers le réservoir (34) des produits contenus dans le mélangeur par leur circuit (33).

6. Moyens selon la revendication 4 ou 5 **caractérisés** en ce qu'ils comprennent :
- une conduite (54) de recyclage du durcisseur raccordée au circuit (24) du durcisseur (2) en amont de la vanne commandée (P₂) contrôlant l'arrivée du durcisseur (2) au mélangeur (21), laquelle conduite de recyclage retourne au réservoir secondaire (27) du durcisseur,
- intercalée sur cette conduite (54) de recyclage du durcisseur, une vanne commandée (P₇) contrôlant le retour du durcisseur (2) à son réservoir (27).

7. Moyens selon la revendication 6 **caractérisés** en ce que sur une partie (29) du circuit hydraulique secondaire (20), on établit une dérivation (30) et sur au moins l'un des tronçons que forme cette dérivation (30) et la partie (29) de circuit contournée par cette dérivation, on intercale un régulateur de débit (44, 45) de sorte que dans la dérivation (30), le débit soit plus important que dans la partie (29) du circuit (20) contournée par cette dérivation (30) et en tête de la dérivation et de la partie contournée, on intercale un distributeur (50) dirigeant l'huile vers l'un ou l'autre des tronçons (29, 30) à savoir au moment du recyclage, on fait passer le flux du circuit secondaire par la dérivation tandis que pendant le mélange on fait passer le flux du circuit hydraulique secondaire par la partie (29) du circuit secondaire qui était contourné par la dérivation.

8. Moyens selon l'une quelconque des revendications 4 à 7 **caractérisés** en ce que le mélangeur (21) comprend avantageusement un premier mélangeur (41) du type dit "à spires" communiquant aux produits des accélérations et freinages successifs favorisant leur mélange en sortie duquel est raccordée une conduite souple (42) de liaison à un second mélangeur (43) du type statique dit "diviseur" qui, par division du débit, perfectionne le mélange.

9. Installation (3) comprenant principalement :
- un circuit de base (4) avec notamment un moteur (5) entraînant au moins une pompe (6) chassant la base (1) contenue dans un réservoir (7) dans le dit circuit (4) conduisant à une buse (8) de pulvérisation sur le sol (9),
- une vanne commandée (P₁) prévue en amont de la buse (8) permettant d'interrompre la pulvérisation,
- le moteur (5) entraînant la pompe de base (4) consistant par exemple en un moteur hydraulique alimenté par un circuit hydraulique (10) comprenant sa pompe hydraulique (11) à débit variable prélevant de l'huile (12) dans une réservoir (13) pour la conduire vers le moteur hydraulique (5) après passage par un raccordement à un soupape de sûreté (14) puis par un réducteur de pression (15) et éventuellement un réducteur de débit (16), évitant l'emballement du moteur, et/ou un débitmètre (17) par exemple relié à un calculateur (18) à microprocesseur,
- un circuit (24) pour un produit secondaire avec une pompe secondaire (26) chassant le second produit contenu dans un réservoir secondaire (27) par le circuit du produit secondaire,
- le circuit de base (4) du produit principale et le circuit (24) du produit secondaire conduisant tous deux à un même mélangeur (21) alimentant la buse de pulvérisation (8) sous le contrôle de la vanne commandée (P₁),
- les deux pompes (6, 26) ayant alors évidemment des débits réglés pour respecter les proportions du mélange à réaliser et le circuit hydraulique principal (10) ayant son action synchronisée avec celle du circuit hydraulique secondaire (20),
- ce circuit hydraulique secondaire (20), à l'exemple du circuit hydraulique principal, passant par un réducteur de pression (22) voire même par un réducteur de débit (23) évitant l'emballement du moteur (25) et/ou un débitmètre (28),
- ces deux circuits hydrauliques (10, 20) étant par exemple alimentés par une même pompe à débit variable (11) et placés sous le contrôle de la même soupape de sûreté (14),
l'installation étant pourvue des moyens selon l'une quelconque des revendications 4 à 8.

## Patentansprüche

1. Verfahren zur Veranlassung der gleichzeitigen Anwesenheit eines flüssigen Ausgangsprodukts (1) und eines Härters (2) zur Bildung eines rasch aushärtenden Produkts mit Hilfe einer Anlage (3), welche im wesentlichen aufweist:
- einen Basiskreislauf (4) im wesentlichen mit einem Motor (5), welcher mindestens eine Pumpe (6) antreibt, die das in einem Vorratsbehälter (7) im Kreislauf (4) enthaltene Basisprodukt (1) fördert und zu einer Zerstäubungsdüse (8) auf dem Boden (9) führt,
- einen Kreislauf (24) für ein Sekundärprodukt mit einer Se kundärpumpe (26), welche das in einem Sekundärbehälter (27) enthaltene Sekundärprodukt über den Kreislauf für das Sekundärprodukt fördert,
- wobei der Basiskreislauf (4) für das Hauptprodukt und der Kreislauf (24) für das Sekundärprodukt beide zum selben Mischer (21) zur Zufuhr zur Zerstäubungsdüse (8) fördern,
- und wobei die beiden Pumpen (6, 26) selbstverständlich jeweils eine Förderleistung aufweisen, die zur Einhaltung der herzustellenden Mischungsverhältnisse geregelt wird,
wobei bei dem Verfahren dem Sekundärbehälter (27) der flüssige Härter (2) zugeführt wird, den der Sekundärproduktkreislauf (24) dem Mischer (21) zuführt, welcher diesen mit dem Basisprodukt (1) vermischt, ehe das Gemisch der Zerstäubungsdüse (8) zugeführt wird, und zum Zeitpunkt der Zerstäubung den Zulauf des Basisprodukts (1) und des Härters (2) zum Mischer (21) unterbricht und einen Leerungs- und Reinigungszyklus einschaltet,
wobei während des Leerungs- und Reinigungszyklus die Rückführung des Härters zum entsprechenden Behälter zur Wiederverwendung ausgelöst wird,
**dadurch gekennzeichnet,**
- daß ab der Unterbrechung der Zerstäubung mittels eines Ventils (P₁) auf der Anstömseite der Düse (8), welches über Schaltungen (35, 36) gesteuert wird, eine Zeitschaltung (37) aktiviert wird, die über eine Zeitdauer zwischen einem Wert Null und einem Wert liegt, der zumindest etwas geringer ist als die Aushärtezeit unter Luftabschluß,
- daß zur Zeit der mit Hilfe der Zeitschaltung vorgegebenen Dauer ein Signal abgegeben wird, mittels welchem:
. der Zulauf des Basisprodukts (1) und des Härters (2) zum Mischer (21) unterbrochen wird, und
. der Leerungs- und Reinigungszyklus eingeschaltet wird, der insbesondere im Wechsel Waschphasen zum Auswaschen mit mindestens einem Lösungsmittel und Spülphasen umfaßt wobei während des Reinigungszyklus die Rückführung des Härters zum entsprechenden Behälter zu dessen Wierderverwendung ausgelöst wird.

2. Verfahren nach Anspruch 1, bei welchem:
- einerseits der die Pumpe (6) für das Basisprodukt antreibende Motor (5) aus einem über einen Hydraulikkreis (10) mit eigener Hydraulikpumpe (11) gespeisten Hydraulikmotor besteht, wobei die Förderleistung der Pumpe bei Entnahme von Öl (12) aus einem Behälter (13) veränderlich ist, mit welcher das Öl nach Durchlauf durch einen Anschluß mit Sicherheitsventil (14) und anschließend durch ein Druckminderungsventil (15) und gegebenenfalls ein Mengenbegrenzungsventil (16) unter Vermeidung des Hochlaufens des Motors zum Hydraulikmotor (5) gepumpt wird, und/oder aus einem Durchflußmesser (17), der beispielsweise mit einem mikroprozessorbestückten Rechner (18) verbunden ist, und
- andererseits der die Pumpe (26) für den Härter (2) antreibende Motor (25) ebenfalls ein Hydraulikmotor ist, der in einem Sekundärhydraulikkreis (20) geschaltet ist,
und bei welchem außerdem:
Sekundärhydraulikkreis (20) synchronisiert ist,
. der Sekundärhydraulikkreis (20) nach dem Vorbild des Haupthydraulikkreises über ein Druckminderungsventil (22), ja sogar über einen Mengenbegrenzer (23) unter Vermeidung des Hochlaufens des Motors (25), und/oder einen Durchflußmesser (28) geführt ist,
wobei die beiden Hydraulikkreise (10, 20) beispielsweise über dieselbe Pumpe (11) mit veränderlicher Förderleistung gespeist und über das gleiche Sicherheitsventil (14) gesteuert werden,
**dadurch gekennzeichnet,** daß auf einem Abschnitt (29) des Sekundärhydraulikkreises (20) eine Abzweigung (30) vorgesehen ist und auf mindestens einem der diese Ableitung (30) bildenden Abschnitt und auf dem mit dieser Abzweigung umgangenen Abschnitt (29) des Kreislaufs die Förderleistung so geregelt wird, daß in der Abzweigung (30) die Fördermenge größer als in dem von dieser Abzweigung (30) umgangenen Abschnitt (29) des Kreislaufs (20) ist, und daß zum Zeitpunkt der Rückführung der Strom aus dem Sekundärkreislauf über die Abzweigung geführt wird, und dagegen während des Vermischens der Strom in dem Sekundärhydraulikkreis über den Abschnitt (29) des Sekundärkreislaufs geführt wird, der durch die Abzweigung umströmt wird.

3. Verfahren nach Anspruch 1 oder 2,
**dadurch gekennzeichnet,** daß während des Reinigungszyklus Aufweichphasen vorgesehen sind, während denen mit dem Lösungsmittel eingeweicht wird.

4. Vorrichtung zur Durchführung des Verfahrens nach einem der Ansprüche 1 bis 3, welche folgendes aufweist:
- gesteuerte Ventile (P₂, P₃) auf der Zulaufseite des Einlaufs in den Mischer (21) im Basiskreislauf (4) für das Basisprodukt(1) und im Sekundärkreislauf (24) für den Härter (2),
- Zuführkreise (31, 32) zur Zuführung der während des Reinigungszyklus eingesetzten Produkte, wobei die Zuführkreise (31, 32) am Kopfende des Mischers (21) auf der Auslaßseite der gesteuerten Ventile (P₂, P₃) der Kreisläufe (4, 24) für das Basisprodukt (1) und den Härter (2) angeschlossen sind,
- gesteuerte Ventile (P₄, P₅) zur Beeiflussung des Zulaufs der über den jeweiligen Zuführkreis (31, 32) zugeführen Reinigungsprodukte am Kopfende des Mischers,
wobei am Mischerausgang ein Austragskreis (33) zum Austragen der im Mischer enthaltenen Produkte angeschlossen ist,
**dadurch gekennzeichnet,** daß sie zusätzlich zum gesteuerten Ventil (P₁), das am Ausgang des Mischers (21) genau anströmseitig von der Düse (8) vorgesehen ist, forlgendes aufweist:
- eine Zeitschaltung (37), die an die Schaltungen (35, 36) zum Steuern des die Zerstäubung regelnden Ventils (P₁) angeschlossen ist und einerseits ein Regeleinrichtung (38) aufweist, welche zwischen einer Zeitdauer Null und einer Zeitdauer einstellbar ist, die zumindest etwas kürzer ist als die zum Aushärten des Gemisches unter Luftabschluß erforderliche Zeit, und andererseits zum Zeitpunkt dieser Zeitdauer ein Signal abgibt,
- eine Schaltung (39, 40), die nach Empfang dieses Signals das Schließen der gesteuerten Ventile (P₂, P₃) am Einlauf in den Mischer zum Vermischen des Basisprodukts (1) und des Hälters (2) veranlaßt und einen Leerungs- und Reinigungszyklus einschaltet, der im Wechsel Waschphasen zum Auswaschen mit mindestens einem Lösungsmittel und Spülphasen aufweist.

5. Vorrichtung nach Anspruch 4,
**dadurch gekennzeichnet,** daß sie folgende Einrichtung aufweist:
- einen mit dem Austragkreis (33) zum Austragen der Produkte wie Mischungen aus Lösungsmittel und Härter verbundenen Behälter (34), und
- ein gesteuertes Ventil (P₆), das den Austrag der über ihren jeweiligen Kreislauf (33) im Mischer enthaltenen Produkte regelt.

6. Vorrichtung nach Anspruch 4 oder 5,
**dadurch gekennzeichnet,** daß sie folgende Einrichtung aufweist:
- eine Leitung (54) zur Rückführung des Härters, die an den Kreislauf (24) für den Härter anströmseitig vom gesteuerten Ventil (P₂) zum Regeln des Zulaufs des Härters (2) in den Mischer (21) angesclossen ist, wobei diese Rückführleitung zum Sekundärbehälter (27) für den Härter zurückführt,
- ein gesteuertes Ventil (P₇) zum Regeln des Rückflusses des Härters (2) zum entsprechenden Behälter (27), wobei das Ventil in diese Rückführleitung (54) für die Härterrückführung geschaltet ist.

7. Vorrichtung nach Anspruch 6,
**dadurch gekennzeichnet,** daß auf einem Abschnitt (29) des Sekundärhydraulikkreises (20) eine Abzweigung (30) vorgesehen ist und auf mindestens einem der diese Ableitung (30) bildenden Abschnitt und auf dem mit dieser Abzweigung umgangenen Abschnitt (29) des Kreislaufs ein Durchflußmengenregler (44, 45) so zwischengeschaltet ist, daß in der Abzweigung (30) die Fördermenge größer als in dem von dieser Abzweigung (30) umgangenen Abschnitt (29) des Kreislaufs (20) ist, und daß am Kopfende der Abzweigung und des umströmten Abschnitts ein Verteiler (50) zwischengeschaltet ist, welcher das Öl zum einen oder anderen der Abschnitte (29, 30) leitet, zwischengeschaltet ist, um zum Zeitpunkt der Rückführung den Strom aus dem Sekundärkreislaufs über die Abzweigung zu führen, dagegen während des Vermischens den Strom in dem Sekundärhydraulikkreis über den Abschnitt (29) des Sekundärkreislaufs zu führen, der durch die Abzweigung umstromt wird.

8. Vorrichtung nach einem der Ansprüche 4 bis 7,
**dadurch gekennzeichnet,** daß der Mischer (21) vorteilhafterweise einen ersten Mischer (41) in der Art eines sogenannten "Schraubenmischers" aufweist, welcher mit den Produkten in Verbindung steht, wobei aufeinanderfolgende Beschleunigungs- und Abbremsvorgänge deren Vermischung begünstigen, und wobei an dessen Ausgang eine elastische Leitung (42) zur Verbindung mit einem zweiten Mischer (43) in der Art eines sogenannten statischen "Mengenteilers" vorgesegen ist, welcher durch Aufteilung der Abgabemenge die Vermischung verbessert.

9. Anlage (3), welche im wesentlichen aufweist:
- einen Basiskreis (4) im wesentlichen mit einem mindesten eine Pumpe (6) antreibenden Motor (5) zum Fördern des in einem Behälter (7) im Basiskreis (4) ethaltenen Basisprodukts (1), wobei die Pumpt zu einer Zerstäubungsdüse (8) auf dem (9) fördert,
- ein gesteuertes Ventil (P₁) auf der Anströmseite der Düse (8), welches eine Unterbrechung der Zerstäubung gestattet,
- wobei der die Basispumpe (4) antreibende Motor (5) beispielsweise aus einem über einen Hydraulikkreis (10) mit eigener Hydraulikpumpe (11) gespeisten Hydraulikmotor besteht, wobei die Förderleistung der Pumpe bei Entnahme von Öl (12) aus einem Behälter (13) veränderlich ist, mit welcher das Öl nach Durchlauf durch einen Anschluß mit Sicherheitsventil (14) und anschließend durch ein Druckminderungsventil (15) und gegebenenfalls ein Mengenbegrenzungsventil (16) unter Vermeidung des Hochlaufens des Motors zum Hydraulikmotor (5) gepumpt wird, und/oder aus einem Durchflußmesser (17), der beispielsweise mit einem mikroprozessorbestückten Rechner (18) verbunden ist, und
- eine Kreislauf (24) für ein Sekundärprodukt mit einer Sekundärpumpe (26), welche das in einem Sekundärbehälter (27) enthaltene Sekundärprodukt über den Kreislauf für das Sekundärprodukt fördert,
- wobei der Basiskreislauf (4) für das Hauptprodukt und der Kreislauf (24) für das Sekundärprodukt beide zum selben Mischer (21) zur Zufuhr zur Zerstäubungsdüse (8) unter Steuerung durch das gesteuerte Ventil (P₁) fördern,
- wobei die beiden Pumpen (6, 26) selbstverständlich jeweils eine Förderleistung aufweisen, die zur Einhaltung der herzustellenden Mischungsverhältnisse geregelt wird, der Haupthydraulikkreis (10) betrieblich mit dem Sekundärhydraulikkreis (20 synchronisiert ist,
- wobei der Sekundärhydraulikkreis (20) nach den Vorbild des Haupthydraulikkreises über ein Druckminderungsventil (22), ja sogar über einen Mengenbegrenzer (23) unter Vermeidung des Hochlaufens des Motors (25), und/oder einen Durchflußmesser (28) geführt ist,
- während die beiden Hydraulikkreis (10, 20) beispielsweise über dieselbe Pumpe (11) mit veränderlicher Förderleistung gespeist und durch dasselbe Sicherheitsventil (14) gesteuert werden,
**dadurch gekennzeichnet,** daß die Anlage die Einrichtungen nach einem der Ansprüche 4 bis 8 aufweist.

## Claims

1. Method for bringing together a liquid base product (1) and a hardener (2) for the purpose of producing a quick-hardening product by means of an installation (3) comprising principally:
- a base material system (4) with in particular a motor (5) driving at least one pump (6) expelling the base material (1) contained in a tank (7) into the said system (4) leading to a nozzle (8) for atomising on the ground (9),
- a system (24) for a secondary product with a secondary pump (26) expelling the second product contained in a secondary tank (27) through the secondary product system,
- the base material system (4) for the main product and the system (24) for the secondary product both lead to the same mixer (21) feeding the atomisation nozzle (8),
- the two pumps (6, 26) obviously therefore having outputs adjusted so as to match the proportions of the mixture to be produced,
according to which method the secondary tank (27) is supplied with liquid hardener (2) which the secondary product system (24) conveys to the mixer (21) which mixes it with the base material (1) before conveying the mixture to the atomisation nozzle (8) and, on completion of the atomisation, the feeding of the base material (1) and hardener (2) to the mixer (21) is interrupted and a drainage and cleaning cycle is started,
during which drainage and cleaning cycle the return of the hardener to its tank is actuated so as to recycle it,
this method being CHARACTERISED in that:
- as soon as the atomisation is interrupted by means of a valve (P₁) located upstream of the nozzle (8) and controlled by circuits (35, 36), a time delay circuit (37) is activated, set to a time between a nil value and a value at least slightly less than the hardening time in the absence of air,
- at the end of the predetermined time, by means of this time delay circuit, a signal is transmitted by means of which:
. the admission of the base material (1) and hardener (2) to the mixer (21) is interrupted, and
. the drainage and cleaning cycle is started, comprising in particular, in alternation, stages of washing with at least one solvent and rinsing stages, during which cleaning cycle the above-mentioned return of the hardener to its tank for recycling is actuated.

2. Method according to Claim 1 in which:
- on the one hand, the motor (5) driving the base material pump (6) consists of a hydraulic motor fed by a hydraulic circuit (10) comprising its variable capacity hydraulic pump (11) taking oil (12) from a tank (13) and conveying it to the hydraulic motor (5) after passing through a coupling with a safety valve (14) and then through a pressure reducer (15) and optionally a flow reducer (16), preventing the racing of the motor, and/or a flow meter (17) for example connected to a microprocessor computer (18), and
- on the other hand, the motor (25) driving the pump (26) for the hardener (2) is also hydraulic and positioned in a secondary hydraulic circuit (20),
and in which moreover:
- the main hydraulic circuit (10) has its action synchronised with that of the secondary hydraulic circuit (20),
. this secondary hydraulic circuit (20), like the main hydraulic circuit, passes through a pressure reducer (22) and even through a flow reducer (23) preventing the racing of the motor (25) and/or a flow meter (28),
. these two hydraulic circuits (10, 20) being for example fed by the same variable capacity pump (11) and placed under the control of the same safety valve (14),
this method being characterised in that, on one part (29) of the secondary hydraulic circuit (20), a bypass (30) is provided and on at least one of the sections formed by this bypass (30) and the part (29) of the circuit bypassed by this bypass, the flow rate is regulated so that, in the bypass (30), the flow rate is greater than in the part (29) of the circuit (20) bypassed by this bypass (30), and at the time of recycling the flow in the secondary circuit is passed through the bypass whilst during the mixing the flow in the secondary hydraulic circuit is passed through the part (29) of the secondary circuit which was bypassed by the bypass.

3. Method according to Claim 1 or 2, characterised in that, during the cleaning cycle, stages for diluting with the solvent are provided for.

4. Means for the purpose of implementing the method according to any one of Claims 1 to 3, comprising:
- controlled valves (P₂, P₃) at the feed to the inlets of the mixer (21) for the base material (1) system (4) and hardener (2) system (24),
- systems (31, 32) for conveying products used during the cleaning cycle, which circuits (31, 32) are connected to the head of the mixer (21), downstream of the controlled valves (P₂, P₃) on the systems (4, 24) for the base material (1) and hardener (2),
- controlled valves (P₄, P₅) controlling the admission to the mixer head of the cleaning products through their systems (31, 32),
- connected to the outlet from the mixer, a system (33) for discharging the products contained in the mixer,
these means being characterised in that they comprise, in addition to the controlled valve (P₁) which, at the outlet from the mixer (21), is provided just upstream of the nozzle (8):
- connected to the circuits (35, 36) for actuating the valve (P₁) controlling the atomisation, a time delay circuit (37) on the one hand, provided with means (38) of setting between a nil time and a time at least slightly less than that required for hardening of the mixture in the absence of air and, on the other hand, transmitting a signal at the end of this time,
- a circuit (39, 40) which, on receiving this signal, actuates the closure of the controlled valves (P₂, P₃) for admitting the base material (1) and hardener (2) to the mixer and starts a drainage and cleaning cycle comprising, in alternation, stages of washing with at least one solvent and rinsing stages.

5. Means according to Claim 4, characterised in that they comprise:
- a tank (34) connected to the system (33) for discharging products such as mixtures of solvent and hardener, and
- a controlled valve (P₆) controlling the discharge to the tank (34) of the products contained in the mixer through their system (33).

6. Means according to Claim 4 or 5, characterised in that they comprise:
- a hardener recycling pipe (54) connected to the hardener (2) system (24) upstream of the controlled valve (P₂) controlling the admission of the hardener (2) to the mixer (21), which recycling pipe returns to the hardener secondary tank (27),
- inserted in this hardener recycling pipe (54), a controlled valve (P₇) controlling the return of the hardener (2) to its tank (27).

7. Means according to Claim 6, characterised in that, on one part (29) of the secondary hydraulic circuit (20), a bypass (30) is provided and, on at least one of the sections formed by this bypass (30) and the part (29) of the circuit bypassed by this bypass, a flow regulator (44, 45) is inserted so that, in the bypass (30), the flow is greater than in the part (29) of the system (20) bypassed by this bypass (30) and, at the top of the bypass and the bypassed part, a distribution valve (50) is inserted, directing the oil to one or other of the sections (29, 30), that is to say at the time of recycling the flow in the secondary circuit is passed through the bypass, whilst during the mixing the flow in the secondary hydraulic circuit is passed through the part (29) of the secondary circuit which was bypassed by the bypass.

8. Means according to any one of Claims 4 to 7, characterised in that the mixer (21) advantageously comprises a first mixer (41) of the so-called "spiral" type imparting successive accelerations and retardations to the products which assist their mixing, and to the outlet from which is connected a flexible pipe (42) for connecting to a second mixer (43) of the so-called "dividing" static type which, by dividing the flow, improves the mixing.

9. Installation (3) comprising principally:
- a base material (4) system with notably a motor (5) driving at least one pump (6) expelling the base material (1) contained in a tank (7) in the said system (4) leading to a nozzle (8) for atomisation on the ground (9),
- a controlled valve (P₁) provided upstream of the nozzle (8) enabling the atomisation to be interrupted,
- the motor (5) driving the base material pump (4) consisting for example of a hydraulic motor fed by a hydraulic circuit (10) comprising its variable capacity hydraulic pump (11) taking oil (12) from a tank (13) and conveying it to the hydraulic motor (5) after passing through a coupling with a safety valve (14) and then through a pressure reducer (15) and optionally a flow reducer (16), preventing the racing of the motor, and/or a flow meter (17) for example connected to a microprocessor computer (18),
- a system (24) for a secondary product with a secondary pump (26) expelling the second product contained in a secondary tank (27) through the secondary product system,
- the base product system (4) for the main product and the system (24) for the secondary product both leading to the same mixer (21) feeding the atomisation nozzle (8) under the control of the controlled valve (P₁),
- the two pumps (6, 26) therefore obviously having outputs adjusted so as to match the proportions of the mixture to be produced and the main hydraulic circuit (10) having its action synchronised with that of the secondary hydraulic circuit (20),
- this secondary hydraulic circuit (20), like the main hydraulic circuit, passing through a pressure reducer (2) and even through a flow reducer (23) preventing the racing of the motor (25) and/or a flow meter (28),
- these two hydraulic circuits (10, 20) being for example fed by the same variable capacity pump (11) and placed under the control of the same safety valve (14),
the installation being provided with means according to any one of Claims 4 to 8.
